# FASCICULE DE BREVET EUROPEEN

(11) **EP 2 502 118 B1**
(45) Date de publication et mention de la délivrance du brevet: **28.08.2013**
(21) Numéro de dépôt: 10781647.2
(22) Date de dépôt: 15.11.2010
(51) Int. Cl.: G04B 17/06, G04B 17/28

(54) **MOUVEMENT POUR PIÈCE D'HORLOGERIE**
UHRWERK
TIMEPIECE MOVEMENT

(30) Priorité: 16.11.2009 CH 17552009
(43) Date de publication de la demande: 26.09.2012
(73) Titulaire: CompliTime SA, 2301 La Chaux-de-Fonds (CH)
(72) Inventeur: FORSEY, Stephen, CH-2416 Les Brenets (CH); GREUBEL, Robert, CH-2523 Lignières (CH); PERRET, Laurent, CH-2300 La Chaux-de-Fonds (CH)
(74) Mandataire: Honoré, Anne-Claire
(86) Numéro de dépôt international: PCT/EP2010/067430
(87) Numéro de publication internationale: WO 2011/058157

(56) Documents cités:
- EP-A1- 1 640 821
- WO-A2-2006/067597
- WO-A2-2008/101802
- CH-A- 156 801

## Description

### Domaine technique

La présente invention se rapporte aux mouvements pour pièce d'horlogerie du type comportant une source d'énergie, une base de temps munie de plusieurs balanciers, des moyens de liaison de la source d'énergie à la base de temps, et des mobiles agencés pour porter des moyens d'affichage du temps.

### Etat de la technique

Le fait de munir le mouvement de plusieurs balanciers permet d'améliorer la précision de la montre. Certaines pièces, par exemple celle décrite dans le brevet CH 156801 comportent deux balanciers disposés dans un même plan. Une telle solution permet de réduire les écarts de marche entre les différentes positions de la montre, de manière modeste toutefois. Une autre solution consiste à munir la montre d'un tourbillon. Pour réduire encore plus la sensibilité aux positions, certaines montres sont munies de deux tourbillons dont les axes des balanciers ne sont pas parallèles. Une solution de ce type est décrite dans la demande de brevet WO 2005/043257. Les mouvements équipant de telles montres sont d'une grande complexité. Par ailleurs, le volume occupé par les cages des tourbillons, ainsi que l'énergie consommée sont importants. La demande de brevet WO 2008/101802 décrit, dans une variante, une montre munie de deux balanciers inclinés. Une telle solution ne permet d'avoir qu'une compensation partielle, l'inclinaison moyenne des balanciers par rapport à un plan de référence ne pouvant qu'être variable en fonction de la position de la montre dans l'espace.

Un but de la présente invention est de proposer un mouvement pour pièce d'horlogerie dont la sensibilité aux changements de position est particulièrement faible.

### Divulgation de l'invention

A cet effet, la présente invention concerne un mouvement pour pièce d'horlogerie comportant une source d'énergie, une base de temps, des moyens de liaison de la source d'énergie à la base de temps, et des mobiles agencés pour porter des moyens d'affichage du temps. Selon l'invention, ladite base de temps est formée de plusieurs balanciers pivotant autour de leur axe de pivotement respectif, et orientés de manière à ce que des plans perpendiculaires à leurs axes de pivotement définissent un polyèdre régulier.

De la sorte, quelle que soit la position du mouvement d'horlogerie, la position moyenne des axes des balanciers est constante. Le polyèdre régulier permet d'avoir une compensation complète des positions du mouvement.

Le polyèdre régulier est défini par un ou plusieurs plans parallèles entre eux et perpendiculaires aux axes de balancier.

Dans une première variante, ladite base de temps comprend quatre balanciers et ledit polyèdre est un tétraèdre régulier. Dans ce cas, il suffit de quatre plans perpendiculaires aux axes de balancier pour définir le tétraèdre.

Dans une deuxième variante, ladite base de temps comprend trois balanciers et ledit polyèdre est un cube. Dans ce cas, il faut trois fois deux plans parallèles entre eux et deux à deux perpendiculaires à un des axes de balancier pour définir le cube.

Dans un premier mode de réalisation, la source d'énergie comprend au moins un barillet par balancier. De plus ledit barillet est relié au balancier par un train d'engrenages. Ce mouvement comporte, en outre, une structure de type différentiel reliant chacun des trains d'engrenages auxdits mobiles.

Dans un deuxième mode de réalisation, le mouvement comporte, en outre, une structure de type différentiel et la source d'énergie comprend au moins un barillet relié cinématiquement auxdits mobiles et aux balanciers par ladite structure de type différentiel.

Il est avantageux que les moyens d'affichage du temps tournent autour d'un axe faisant un angle non droit avec les axes de balanciers. De la sorte, l'épaisseur du mouvement peut être maintenue à une valeur raisonnable. Brève description des dessins

L'invention sera mieux comprise à la lecture de la description qui va suivre, donnée à titre d'exemple et faite en référence aux dessins dans lesquels :
- les figures 1 et 2 représentent de manière schématique la structure générale des variantes dans lesquelles le mouvement est équipé respectivement de quatre et de trois balanciers ;
- les figures 3 et 4 montrent, de manière schématique des systèmes de type différentiel équipant respectivement les mouvements illustrés aux figures 1 et 2 ;
- la figure 5 est une variante de réalisation du système différentiel de la figure 4 ; et
- la figure 6 illustre un engrenage susceptible de permettre un changement de plan de travail d'un train d'engrenages.

### Modes de réalisation de l'invention

Le mouvement d'horlogerie 10 représenté de manière très schématique à la figure 1 présente une forme de pyramide tronquée qui, en l'absence de troncature, comprendrait quatre faces de forme triangulaire équilatérale, constituant ainsi un tétraèdre régulier. Le mouvement 10 est muni de quatre ensembles A, B, C et D représentés schématiquement par deux cercles, illustrant respectivement un barillet 12 et un balancier 16, reliés entre eux par un trait, illustrant un rouage de finissage 14. Les axes des mobiles de chacun de ces ensembles, comprenant notamment les balanciers 16, sont respectivement perpendiculaires à l'une des faces du tétraèdre.

Le mouvement 10 porte, en outre, sur de mobiles tels qu'une chaussée et une roue à canon non représentés au dessin, des moyens d'affichage du temps formés par des aiguilles 18 visibles sur la figure 1.

Pour que le temps affiché corresponde à la moyenne des temps mesurés par les quatre balanciers 16, le mouvement 10 est muni d'une structure de type différentiel 20 (cf. Figure 3) reliée cinématiquement à chacun des barillets 12. Plus précisément, en référence à la figure 3, cette structure 20 comprend deux engrenages différentiels sphériques 22 et 24, chacun comportant deux roues formant des entrées identifiées respectivement par les lettres a et b, un satellite c, et un arbre d, les lettres étant précédées de la référence de l'engrenage différentiel correspondant. Les roues a et b des deux différentiels sphériques 22 et 24 sont chacune reliées cinématiquement à l'un des systèmes A, B, C et D. Chacun des satellites c est relié à l'arbre d correspondant sur lequel pivotent aussi les roues a et b. Ces dernières engrènent avec le satellite c.

Un troisième engrenage différentiel sphérique 26 comprend également deux roues formant des entrées 26a et 26b, un satellite 26c et un arbre 26d. Les roues 26a et 26b sont respectivement reliées à des pignons e solidaires des arbres d des différentiels sphériques 22 et 24. De manière classique, les deux entrées 26a et 26b du différentiel 26 engrènent avec le satellite 26c lequel fait tourner l'arbre 26d. De la sorte, le mouvement de rotation de l'arbre 26d du différentiel 26 correspond à la somme des mouvements de rotation des entrées a et b des différentiels 22 et 24, qui sont fonction de la fréquence des balanciers 16 des quatre ensembles A, B, C et D. Ainsi, en reliant de manière classique l'arbre 26d du différentiel 26 à un engrenage de minuterie 27, il est possible de réaliser l'affichage du temps correspondant à la moyenne des fréquences des balanciers de chacun des ensembles A, B, C et D. Dès lors que les balanciers se trouvent dans des plans tels que l'orientation relative de chacun des balanciers en référence aux autres est identique, quel que soit le balancier considéré, il en résulte que la marche n'est pratiquement pas influencée par la position du mouvement.

Le mouvement d'horlogerie 30 représenté de manière très schématique à la figure 2 présente une forme de pyramide tronquée ayant deux bases triangulaires équilatérales et trois côtés trapézoïdaux qui, en l'absence de troncature, formeraient trois triangles rectangles isocèles. Cette pyramide forme une partie d'un cube dont trois des faces sont formées d'un carré obtenu par l'adjonction d'un deuxième triangle rectangle adjacent aux trois triangles rectangles. Le mouvement 30 est muni de trois ensembles E, F et G représentés schématiquement par deux cercles, illustrant respectivement le barillet 12 et le balancier 16, et un trait, illustrant le rouage de finissage 14. Les axes des mobiles de chacun de ces ensembles, comprenant notamment les balanciers 16, sont respectivement perpendiculaires à l'une des faces du cube.

Le mouvement 30 porte, en outre, sur de mobiles tels qu'une chaussée et une roue à canon non représentés au dessin, des moyens d'affichage du temps formés par des aiguilles 18 visibles sur la figure 2.

Pour que le temps affiché corresponde à la moyenne des temps mesurés par les trois balanciers 16, le mouvement 30 est muni d'une structure de type différentiel 32 (cf. Figure 4) reliée cinématiquement à chacun des barillets 12. Plus précisément, en référence à la figure 4, cette structure 32 comprend deux engrenages différentiels sphériques 34 et 36. L'engrenage différentiel 34 comprend deux roues formant des entrées 34a, 34b, un satellite 34c et un arbre 34d. Les roues 34a et 34b sont respectivement reliées cinématiquement aux barillets 12 des ensembles E et F. Le satellite 34c est relié à l'arbre 34d sur lequel pivotent aussi les deux roues 34a et 34b. Ces dernières engrènent avec le satellite 34c.

Un deuxième engrenage différentiel sphérique 36 comprend également deux roues formant des entrées 36a et 36b, un satellite 36c et un arbre 36d. L'entrée 36a de l'engrenage différentiel 36 est reliée cinématiquement à l'arbre 34d de l'engrenage différentiel 34 au moyen d'un pignon 34e solidaire dudit arbre 34d, alors que l'entrée 36b est reliée cinématiquement au barillet 12 de l'ensemble G. Les roues 36a, 36b engrènent avec le satellite 36c, lequel fait tourner l'arbre 36d de l'engrenage différentiel 36. Le mouvement de l'arbre 36d du différentiel 36 est donc une combinaison des mouvements appliqués aux entrées 34a et 34b du différentiel 34 et à l'entrée 36a du différentiel 36. Dans ce cas toutefois, la structure des engrenages différentiels n'est pas symétrique. C'est pourquoi il est nécessaire d'ajuster les rapports d'engrenages de manière à ce que, pour chaque oscillation du balancier, l'angle parcouru par les moyens d'affichage soit le même. De la sorte, le mouvement de rotation de l'arbre 36d du différentiel 36 correspond à la somme des mouvements de rotation des entrées 34a et 34b du différentiels 34 et 36a du différentiel 36, qui sont fonctions de la fréquence des balanciers 16 des trois ensembles E, F et G. Ainsi, en reliant de manière classique l'arbre 36d du différentiel 36, par un pignon 36e à un engrenage de minuterie 37, il est possible de réaliser l'affichage du temps correspondant à la moyenne des fréquences des balanciers de chacun des ensembles E, F et G. Dans cette variante, on remarque que les trois balanciers sont inclinés par rapport au plan du mouvement, et par rapport à l'axe des moyens d'affichage. Dès lors que les balanciers ne forment pas un angle droit avec les moyens d'affichage, l'épaisseur du mouvement peut être maintenue dans des limites raisonnables.

Il est bien évident que les engrenages différentiels 34 et 36 peuvent également être agencés de manière à être concentriques, équipés d'un seul arbre 36d. Une telle configuration est représentée sur la figure 5, les éléments identiques à la réalisation de la figure 4 sont repris avec les mêmes références. Les roues 34a et 34b sont respectivement reliées cinématiquement aux barillets 12 des ensembles E et F, alors que la roue 36b est reliée au barillet 12 de l'ensemble G. Le satellite 34c est solidaire d'un arbre 38 monté pivotant sur l'arbre 36d, l'arbre 38 étant également solidaire en rotation avec la roue 36a. Les roues 36a et 36b engrènent avec le satellite 36c, lequel fait tourner l'arbre 36d, l'axe du satellite 36c étant fixé sur l'arbre 36d. De la sorte, la vitesse de rotation de l'arbre 36d est fonction des vitesses de rotation des barillets 12 des trois ensembles E, F et G, ces vitesses étant définies par les fréquences des balanciers 16 des mêmes ensembles.

Dès lors que les balanciers oscillent dans des plans différents, il est nécessaire de relier les entrées des différentiels aux barillets 12 par des engrenages coniques, bien connus de l'homme du métier, tels que celui représenté schématiquement à la figure 6.

Dans les deux variantes décrites ci-dessus, chaque balancier est alimenté par un barillet qui lui est propre. Il est également possible de n'avoir qu'un barillet, et une structure arborescente, le barillet formant le tronc, alors que les structures différentielles 20 ou 32 permettent l'existence de quatre, respectivement trois embranchements, chacun conduisant à l'alimentation d'un balancier.

Avec de tels mouvements d'horlogerie, l'effet dû aux changements de positions est fortement réduit. Il peut toutefois subsister un effet résiduel dû au point d'attache des spiraux au bâti. Pour éliminer complètement ce défaut il est possible de remplacer chacun des balanciers par un tourbillon, les axes de la cage et du balancier étant perpendiculaires aux faces d'un polyèdre régulier.

Les polyèdres réguliers considérés sont un tétraèdre et un cube. Il est évident que l'effet obtenu pourrait être le même avec un polyèdre comportant plus de côtés. La complexité du mécanisme et le volume occupé seraient toutefois sensiblement augmentés, pour une amélioration modeste de la précision.

## Revendications

1. Mouvement pour pièce d'horlogerie comportant une source d'énergie (12), une base de temps munie de plusieurs balanciers (16) pivotant autour de leur axe de pivotement respectif, des moyens de liaison (14) de la source d'énergie (12) à la base de temps, et des mobiles agencés pour porter des moyens d'affichage du temps (18), **caractérisé en ce que** lesdits balanciers (16) sont orientés de manière à ce que des plans perpendiculaires à leurs axes de pivotement définissent un polyèdre régulier.

2. Mouvement selon la revendication 1, **caractérisé en ce que** ladite base de temps comprend quatre balanciers (16) et **en ce que** ledit polyèdre est un tétraèdre régulier.

3. Mouvement selon la revendication 1, **caractérisé en ce que** ladite base de temps comprend trois balanciers (16) et **en ce que** ledit polyèdre est un cube.

4. Mouvement selon l'une des revendications 1 à 3, **caractérisé en ce que** la source d'énergie comprend au moins un barillet (12) par balancier (16), **en ce que** ledit barillet (12) est relié au balancier (16) par un train d'engrenages (14), et **en ce qu'**il comporte, en outre une structure de type différentiel (20, 32) reliant chacun des trains d'engrenages (14) auxdits mobiles agencés pour porter des moyens d'affichage du temps (18).

5. Mouvement selon l'une des revendications 1 à 3, **caractérisé en ce qu'**il comporte, en outre, une structure de type différentiel et **en ce que** la source d'énergie comprend au moins un barillet relié cinématiquement auxdits mobiles et aux balanciers par ladite structure de type différentiel.

6. Mouvement selon l'une des revendications 1 à 5, **caractérisé en ce que** les moyens d'affichage du temps (18) tournent autour d'un axe formant des angles non droit avec les axes des balanciers (16).

## Patentansprüche

1. Uhrwerk für eine Uhr, das eine Energiequelle (12), eine Zeitbasis, die mit mehreren Unruhen (16) ausgestattet ist, die um ihre jeweilige Drehachse drehen, Verbindungsmittel (14) der Energiequelle (12) mit der Zeitbasis und Drehteile, die ausgebildet sind, um Zeitanzeigemittel (18) zu tragen, aufweist, **dadurch gekennzeichnet, dass** die Unruhen (16) derart ausgerichtet sind, dass Ebenen senkrecht zu ihren Drehachsen einen regelmäßigen Polyeder definieren.

2. Uhrwerk nach Anspruch 1, **dadurch gekennzeichnet, dass** die Zeitbasis vier Unruhen (16) umfasst und dass der Polyeder ein regelmäßiger Tetraeder ist.

3. Uhrwerk nach Anspruch 1, **dadurch gekennzeichnet, dass** die Zeitbasis drei Unruhen (16) umfasst und dass der Polyeder ein Kubus ist.

4. Uhrwerk nach einem der Ansprüche 1 bis 3, **dadurch gekennzeichnet, dass** die Energiequelle mindestens ein Federhaus (12) je Unruh (16) umfasst, dass das Federhaus (12) mit der Unruh (16) durch ein Übersetzungsgetriebe (14) verbunden ist und dass es ferner eine Struktur vom Typ Differential (20, 32) aufweist, die jedes der Übersetzungsgetriebe (14) mit den Drehteilen verbindet, die ausgebildet sind, um Zeitanzeigemittel (18) zu tragen.

5. Uhrwerk nach einem der Ansprüche 1 bis 3, **dadurch gekennzeichnet, dass** es ferner eine Struktur vom Typ Differential aufweist und dass die Energiequelle mindestens ein Federhaut umfasst, das durch die Struktur vom Typ Differential mit den Drehteilen und den Unruhen kinematisch verbunden ist.

6. Uhrwerk nach einem der Ansprüche 1 bis 5, **dadurch gekennzeichnet, dass** die Zeitanzeigemittel (18) um eine Achse drehen, die mit den Achsen der Unruhen (16) nicht rechte Winkel bilden.

## Claims

1. A movement for a timepiece including an energy source (12), a time base provided with several balances (16) pivoting around their respective pivot axis, linking means (14) for linking the energy source (12) to the time base, and wheels arranged to support means for displaying the time (18), **characterized in that** said balances (16) are oriented such that planes perpendicular to their pivot axes define a regular polyhedron.

2. The movement according to claim 1, **characterized in that** said time base comprises four balances (16) and **in that** said polyhedron is a regular tetrahedron.

3. The movement according to claim 1, **characterized in that** said time base comprises three balances (16) and **in that** said polyhedron is a cube.

4. The movement according to one of claims 1 to 3, **characterized in that** the energy source comprises at least one barrel (12) per balance (16), **in that** said barrel (12) is connected to the balance (16) by a gear train (14), and **in that** it further includes a differential-type structure (20, 32) linking each of the gear trains (14) to said wheels arranged to support means for displaying the time (18).

5. The movement according to one of claims 1 to 3, **characterized in that** it further includes a differential-type structure and **in that** the energy source comprises at least one barrel kinematically linked to said wheels and to the balances by said differential-type structure.

6. The movement according to one of claims 1 to 5, **characterized in that** the means for displaying the time (18) rotate around an axis forming non-right angles with the axis of the balances (16).
